# FASCICULE DE BREVET EUROPEEN

(11) **EP 1 929 892 B1**
(45) Date de publication et mention de la délivrance du brevet: **03.06.2009**
(21) Numéro de dépôt: 06425819.7
(22) Date de dépôt: 05.12.2006
(51) Int. Cl.: A43B 5/04, A43C 13/06, C23C 14/24

(54) **Chaussure de sport avec trottoir à surface métallique**
Sportschuh mit metallischer Bindungseingriffsfläche
Sports shoe with metallic binding connecting surface

(43) Date de publication de la demande: 11.06.2008
(73) Titulaire: Rossignol Lange S.R.L., 38010 Mollaro (TN) (IT)
(72) Inventeur: Fregoni, Andrea, 31038 Paese (TV) (IT)
(74) Mandataire: Bugnion Genève

(56) Documents cités:
- DE-C- 496 418
- FR-A- 1 006 587
- FR-A1- 2 586 430
- JP-A- 10 025 575

## Description

L'invention concerne une coque d'une chaussure de sport pour planche de glisse ainsi que la chaussure de sport elle-même, et est particulièrement adaptée au domaine des chaussures pour planches de glisse telles que ski ou surf, qui subissent des efforts importants lors de leur utilisation au niveau de zones de contact avec un dispositif de fixation de la planche de glisse. Enfin, l'invention concerne aussi un procédé de fabrication d'une telle coque et chaussure de sport.

Une chaussure de ski est un bon exemple de chaussure de sport qui subit de nombreux efforts et doit être dotée d'une bonne rigidité et dureté superficielle, notamment au niveau de ses trottoirs avant et arrière qui coopèrent avec des mâchoires rigides d'un dispositif de fixation positionné sur le ski. Toutefois, elle doit aussi posséder une souplesse suffisante pour assurer un confort au skieur et lui permettre d'ouvrir la chaussure pour la chausser et l'enlever et lui permettre de fléchir ses genoux vers l'avant.

Pour répondre à ces contraintes élevées et contradictoires, une des solutions les plus répandues consiste en la réalisation d'une chaussure de ski se composant d'une tige rigide bi-injectée dans laquelle est inséré un chausson de confort. La tige rigide se compose d'une coque entourant le pied et d'un collier articulé sur cette coque et entourant le bas de la jambe. Cette tige est en matériau rigide, réalisée par un procédé de bi-injection de deux matériaux plastiques de rigidité différente dont la quantité de chacun de ces matériaux est prévue sur chaque zone de la tige pour répondre au compromis entre les exigences de rigidité et dureté et celle de confort. Le matériau le plus rigide et dur se retrouve notamment au sein des trottoirs, donc dans les zones de coopération avec le dispositif de fixation sur le ski.

Ces chaussures conventionnelles présentent les inconvénients suivants :
- la fabrication de la tige nécessite des moulages complexes et coûteux pour mettre en oeuvre la double injection de matériaux plastiques ;
- même un matériau plastique de grande dureté présente des propriétés mécaniques insuffisantes et subit une usure rapide dans les zones de liaison avec les mâchoires des dispositifs de fixation sur les skis ;
- la tige présente une esthétique limitée, qui se dégrade vite du fait de l'usure de surface mentionnée au point précédent.

Le document EP0582553 décrit une autre solution qui consiste en l'ajout d'un renfort consistant en l'ajout d'une pièce métallique fixée par une liaison mécanique de type rivets ou équivalent au reste de la structure de la chaussure en matériau plastique. Ce procédé est complexe car il repose sur la modification profonde de la structure de la tige rigide de la chaussure, la paroi de la chaussure consistant sur certaines zones en la combinaison d'un matériau plastique avec ce renfort métallique. Le procédé de fabrication nécessite l'usinage séparé de la pièce métallique puis son assemblage avec la tige plastique moulée séparément et représentant une tige incomplète. Il n'est pas possible de réaliser sans surcoût inacceptable des formes complexes de renfort métallique avec ce procédé et seule la surface supérieure horizontale du trottoir comporte ce renfort. D'autres surfaces avoisinantes en contact avec des dispositifs de fixation de ski restent en matériau plastique et subissent l'usure rapide comme dans les solutions bi-injectées mentionnées au paragraphe précédent. Ainsi, cette solution permet d'offrir des chaussures de structure plus rigide, mais ne répond pas de manière satisfaisante aux usures de surface provoquées par la liaison avec les dispositifs de fixation. De plus, elle présente l'inconvénient supplémentaire d'alourdir significativement le poids de la chaussure.

Le document FR2198360 décrit une autre solution alternative dans laquelle une partie importante de la coque est réalisée intégralement en métal. Cette solution a vite été abandonnée car elle présente les inconvénients d'une chaussure trop rigide et peu confortable, très coûteuse et lourde du fait de la quantité importante de métal utilisée, et enfin aux mauvaises propriétés thermiques, le métal conduisant rapidement le froid vers l'intérieur de la chaussure.

Un objet de la présente invention consiste à proposer une coque de chaussure de sport ne présentant pas les inconvénients précédents.

Plus précisément, un premier objet de la présente invention consiste à proposer une coque de chaussure de sport qui permette d'atteindre une bonne résistance à l'usure au niveau de ses surfaces de liaison avec un dispositif de fixation sur une planche de glisse, en conservant une structure simple, un poids minimal, et avec une esthétique attrayante.

Un second objet de la présente invention consiste à proposer un procédé de fabrication simple et peu coûteux pour coque de chaussure de sport.

Le concept de l'invention est avantageux en ce qu'il ne modifie pas la structure de la coque de la chaussure de sport, mais ajoute une couche de surface métallique au moins sur ses surfaces de liaison, comme les trottoirs d'une chaussure de ski, la couche métallique étant obtenue par un procédé de métallisation. Cette approche est une alternative plus simple, plus efficace et moins coûteuse que les solutions basées sur l'intégration de renforts dans la structure de la chaussure. Elle reste compatible avec toutes les chaussures existantes, notamment avec les chaussures les plus simples obtenues par une bi-injection ou une seule injection de matériau plastique.

L'invention est plus précisément définie par les revendications.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente une vue en perspective de côté d'une chaussure de ski selon l'invention ;
la figure 2 représente un agrandissement du trottoir avant de la chaussure de la figure 1 selon le mode d'exécution de l'invention ;
la figure 3 représente une vue en perspective simplifiée d'une chaussure de surf des neiges selon un mode d'exécution de l'invention.

Les figures 1 et 2 illustrent à titre d'exemple une chaussure de ski 1, comprenant un collier 7 articulé sur une coque 2 autour d'un axe 8, l'ensemble recevant un chausson de confort 9. La coque 2 est dans un matériau plastique habituel comme un polyuréthane de dureté 55 shd par exemple. Elle comprend des trottoirs avant 4 et arrière 3 normalisés, destinés à coopérer avec un dispositif de fixation de ski. Selon le concept de l'invention, les trottoirs 3, 4 sont recouverts par une couche métallique protectrice, de faible épaisseur de l'ordre de quelques micromètres, qui remplit une fonction de protection de la chaussure contre les usures provoquées par la coopération avec le dispositif de fixation en augmentant la dureté superficielle de la zone considérée. Cette zone correspond donc aux trottoirs normalisés. Elle s'étend avantageusement au moins sur les surfaces horizontales 10 des trottoirs qui reçoivent les mâchoires d'un dispositif de fixation. D'autre part, il est aussi avantageux d'étendre la couche de surface métallique sur la paroi verticale 11 des trottoirs au-dessus de la zone horizontale 10 précédente, pour résister à l'usure provoquée par les contacts avec les mâchoires des dispositifs de fixation du type « à prise sur tige », ainsi que sur la surface verticale 12 des trottoirs au-dessous de la zone horizontale 10 précédente, pour résister à l'usure provoquée par les contacts avec les mâchoires des dispositifs de fixation du type « à prise sur semelle », comme cela est illustré sur les figures.

L'invention porte aussi sur le procédé de fabrication d'une telle coque de chaussure de ski, qui comprend une étape de métallisation d'au moins un trottoir de la coque de la chaussure. La coque peut être obtenue par une ou plusieurs étapes d'injection de matériau plastique. Ce procédé de métallisation peut consister en une métallisation sous vide ou une métallisation par électrolyse, connues de l'art antérieur.

Le matériau métallique utilisé peut par exemple comprendre de l'aluminium, de l'argent, du cuivre, du nickel ou du chrome. Le procédé de métallisation utilisé permet d'obtenir une couche métallique physiquement liée à la paroi plastique de la chaussure sur toute sa surface, par un accrochage mécanique ou chimique par exemple, ce qui participe à sa propriété d'augmentation importante de la dureté de la surface de la chaussure. La couche obtenue présente une faible épaisseur, généralement comprise entre quelques nanomètres et quelques micromètres, en tous cas inférieure à quelques centièmes de millimètres. Cette solution de surface de chaussure métallisée permet donc d'augmenter significativement la dureté de la paroi d'une chaussure qui conserve par ailleurs ses autres propriétés sensiblement inchangées en terme notamment de structure mécanique, rigidité, poids, épaisseur.

Cette solution est compatible avec toutes les chaussures de l'art antérieur et peut être notamment combinée avec les chaussures incluant des renforts, dans la structure des trottoirs par exemple. Il est bien sûr possible d'appliquer avantageusement ce procédé de métallisation à uniquement un seul trottoir, ou à toute autre zone de la chaussure pour laquelle une plus grande dureté serait souhaitée, comme les zones des chaussures de compétition pouvant subir des usures par les chocs avec des piquets de slalom par exemple.

L'invention a été décrite dans le cas d'une coque de chaussure de ski mais elle pourrait être appliquée à toute coque et chaussure de sport pour planche de glisse, comprenant une surface plastique de liaison destinée à coopérer avec un dispositif de fixation de la planche de glisse. Par exemple, la figure 3 illustre une chaussure 21 de surf des neiges comprenant une zone latérale métallisée 22 pour coopérer avec des mâchoires 24 de dispositifs de fixation 23 dits à « step-in ».

Finalement, la solution atteint bien les objets recherchés et présente les avantages suivants :
- le procédé de fabrication est simple et peu coûteux, s'ajoute à tout autre procédé de fabrication existant pour une chaussure de sport ; le concept de l'invention ne modifie pas la structure de la chaussure, qui présente des parois habituelles, sur lesquelles est ajoutée une couche protectrice superficielle de grande dureté sur certaines zones choisies ;
- la couche métallique apporte une dureté permettant d'atteindre une résistance de surface efficace aux parties de chaussure particulièrement sollicitées, et limite ainsi grandement leur usure prématurée ;
- la couche de surface métallique est visible à l'oeil nu et offre une esthétique attrayante.

## Revendications

1. Coque de chaussure de sport pour planche de glisse, comprenant une partie dans un matériau plastique et une surface de liaison (3, 4) apte à coopérer avec un dispositif de fixation de la planche de glisse, **caractérisée en ce que** la partie en matériau plastique est recouverte par une fine couche de surface métallique obtenue par métallisation au niveau d'au moins une partie de la surface de liaison (3, 4).

2. Coque de chaussure de sport pour planche de glisse selon la revendication 1, **caractérisée en ce que** la couche de surface métallique a une épaisseur inférieure à quelques centièmes de millimètre.

3. Coque de chaussure de sport pour planche de glisse selon la revendication 2, **caractérisée en ce que** la couche de surface métallique a une épaisseur comprise entre quelques nanomètres et quelques micromètres.

4. Coque de chaussure de sport pour planche de glisse selon l'une des revendications précédentes, **caractérisée en ce que** la couche de surface métallique présente un accrochage physique, de type mécanique ou chimique, sur toute sa surface avec le matériau plastique qu'elle recouvre.

5. Coque de chaussure de sport selon une des revendications précédentes, **caractérisée en ce que** la couche de surface métallique comprend de l'aluminium ou de l'argent ou du cuivre ou du nickel ou du chrome.

6. Coque de chaussure de ski selon une des revendications précédentes,
**caractérisée en ce qu'**elle comprend une couche de surface métallique sur au moins les trottoirs avant (4) et/ou arrière (3).

7. Coque de chaussure de ski selon la revendication précédente, **caractérisée en ce qu'**au moins la zone (10) horizontale d'un trottoir (3, 4) destinée à recevoir l'appui d'une mâchoire d'un dispositif de fixation est recouverte par une couche de surface métallique.

8. Coque de chaussure de ski selon la revendication précédente, **caractérisée en ce que** la couche de surface métallique s'étend sur les surfaces verticales (11, 12) respectivement au-dessus et/ou au-dessous de la zone (10) horizontale d'un trottoir (3, 4).

9. Chaussure de sport pour planche de glisse comprenant une coque selon une des revendications 1 à 8.

10. Procédé de fabrication d'une coque de chaussure de sport pour planche de glisse selon une des revendications 1 à 8, **caractérisé en ce qu'**il comprend une étape de métallisation d'au moins une surface en matériau plastique destinée à venir en contact avec un dispositif de fixation sur une planche de glisse.

11. Procédé de fabrication d'une coque de chaussure de sport pour planche de glisse selon la revendication précédente, **caractérisé en ce qu'**il comprend une étape de métallisation sous vide ou par électrolyse.

12. Procédé de fabrication d'une coque de chaussure de sport pour planche de glisse selon la revendication 10 ou 11, **caractérisé en ce qu'**il comprend une étape de fabrication d'au moins une partie de la coque par une ou plusieurs injection(s) de matériau plastique.

## Claims

1. A shell of a sports shoe for gliding board, comprising a part made of a plastics material, and a connection surface (3, 4) capable of cooperating with a binding device of the gliding board, **characterised in that** the part made of a plastics material is covered by a thin surface layer of a metal obtained by metallisation of at least a portion of the connection surface (3, 4).

2. The shell of a sports shoe for gliding board according to claim 1, **characterised in that** the metallic surface layer has a thickness of less than some hundredth of a millimetre.

3. The shell of a sports shoe for gliding board according to claim 2, **characterised in that** the metallic surface layer has a thickness comprised between some nanometres and some micrometres.

4. The shell of a sports shoe for gliding board according to any one of the preceding claims, **characterised in that** the metallic surface layer comprises a physical, mechanical or chemical attachment of its entire surface to the underlying plastics material.

5. The shell of a sports shoe for gliding board according to any one of the preceding claims, **characterised in that** the metallic surface layer comprises aluminium or silver or copper or nickel or chromium.

6. The shell of a sports shoe for gliding board according to any one of the preceding claims, **characterised in that** it comprises a metallic surface layer on at least the front platform (4) and the rear platform (3).

7. The shell of a sports shoe for gliding board according to the preceding claim, **characterised in that** at least the horizontal region (10) of a platform (3, 4) for receiving the pushing power of a clamping jaw of a binding device is covered by a metallic surface layer.

8. The shell of a sports shoe for gliding board according to the preceding claim, **characterised in that** the metallic surface layer extends over the vertical surfaces (11, 12) and, respectively, over and/or under the horizontal region (10) of a platform (3, 4).

9. A sports shoe for gliding board, comprising a shell according to any one of claims 1 to 8.

10. A process for the manufacture of a shell of a sports shoe for gliding board according to any one of claims 1 to 8, **characterised in that** it comprises a metallisation step of at least one plastics surface intended for coming into contact with a binding device of a gliding board.

11. The process for the manufacture of a shell of a sports shoe for gliding board according to the preceding claim, **characterised in that** it comprises the step of metallising under vacuum or by electrolysis.

12. The process for the manufacture of a shell of a sports shoe for gliding board according to claim 10 or 11, **characterised in that** it comprises the step of manufacturing at least a part of the shell by one or more injections of a plastics material.

## Patentansprüche

1. Schale eines Sportschuhs für ein Gleitbrett, mit einem Teil aus Kunststoffmaterial und einer Verbindungsfläche (3, 4), die dazu geeignet ist, mit einer Bindungsvorrichtung des Gleitbretts zusammenzuarbeiten, **dadurch gekennzeichnet, dass** das Teil aus Kunststoffmaterial mit einer feinen metallischen Oberflächenschicht bedeckt ist, welche durch Metallisieren wenigstens eines Teils der Verbindungsfläche (3, 4) erhalten wurde.

2. Schale eines Sportschuhs nach Anspruch 1, **dadurch gekennzeichnet, dass** die metallische Oberflächenschicht eine Dicke von weniger als einigen Hundertstel Millimetern hat.

3. Schale eines Sportschuhs nach Anspruch 2, **dadurch gekennzeichnet, dass** die metallische Oberflächenschicht eine Dicke zwischen einigen Nanometern und einigen Mikrometern hat.

4. Schale eines Sportschuhs nach einem der vorangehenden Ansprüche, **dadurch gekennzeichnet, dass** die metallische Oberflächenschicht über ihre gesamte Oberfläche eine physische Haftung mechanischer oder chemischer Art mit dem von ihr bedecktem Kunststoffmaterial hat.

5. Schale eines Sportschuhs nach einem der voran gehenden Ansprüche, **dadurch gekennzeichnet, dass** die metallische Oberflächenschicht Aluminium oder Silber oder Kupfer oder Nickel oder Chrom aufweist.

6. Schale eines Schischuhs nach einem der vorangehenden Ansprüche, **dadurch gekennzeichnet dass** sie eine metallische Oberflächenschicht auf wenigstens dem vorderen Sohlenvorsprung (4) und/oder hinteren Sohlenvorsprung (3) aufweist.

7. Schale eines Schischuhs nach dem vorangehenden Anspruch, **dadurch gekennzeichnet, dass** wenigstens der horizontale Bereich (10) eines Sohlenvorsprungs (3, 4), der zur Auflage einer Klemmbacke einer Bindungsvorrichtung bestimmt ist, mit einer metallischen Oberflächenschicht bedeckt ist.

8. Schale eines Schischuhs nasch dem vorangehenden Anspruch, **dadurch gekennzeichnet, dass** sich die metallische Oberflächenschicht über die jeweiligen vertikalen Flächen (11, 12) oberhalb und/oder unterhalb des horizontalen Bereichs (10) eines Sohlenvorsprungs (3, 4) erstreckt.

9. Sportschuh für ein Gleitbrett mit einer Schale nach einem der Ansprüche 1 bis 8.

10. Verfahren zur Herstellung einer Schale eines Sportschuhs für ein Gleitbrett nach einem der Ansprüche 1 bis 8, **dadurch gekennzeichnet, dass** es einen Schritt des Metallisierens wenigstens einer aus Kunststoffmaterial bestehenden Fläche umfasst, welche dazu bestimmt ist, mit einer Bindungsvorrichtung eines Gleitbretts in Kontakt zu kommen.

11. Verfahren zur Herstellung einer Schale eines Sportschuhs nach dem vorangehenden Anspruch, **dadurch gekennzeichnet, dass** es einen Schritt des Metallisierens unter Vakuum oder durch Elektrolyse umfasst.

12. Verfahren zur Herstellung einer Schale eines Sportschuhs für ein Gleitbrett nach Anspruch 10 oder 11, **dadurch gekennzeichnet, dass** es einen Schritt zur Herstellung wenigstens eines Teils der Schale durch eine Spritzung oder mehrere Spritzungen des Kunststoffmaterial umfasst.
